# EUROPÄISCHE PATENTSCHRIFT

(11) **EP 2 113 482 B1**
(45) Veröffentlichungstag und Bekanntmachung des Hinweises auf die Patenterteilung: **27.02.2013**
(21) Anmeldenummer: 09158517.4
(22) Anmeldetag: 22.04.2009
(51) Int. Cl.: B66F 7/08, B66F 7/26, B66F 7/06

(54) **Hebevorrichtung**
Lifting system
Dispositif de levage

(30) Priorität: 28.04.2008 DE 102008021149
(43) Veröffentlichungstag der Anmeldung: 04.11.2009
(62) Teilanmeldung aus: 12154011.6
(73) Patentinhaber: MAHA Maschinenbau Haldenwang GmbH & Co. KG, 87490 Haldenwang (DE)
(72) Erfinder: Knestel, Anton, 87496, Hopferbach (DE); Keseberg, Engelbert, 87435, Kempten (DE)
(74) Vertreter: MERH-IP Matias Erny Reichl Hoffmann

(56) Entgegenhaltungen:
- WO-A1-95/11189
- DE-A1- 3 240 952
- DE-A1- 3 336 713
- DE-U1-202006 014 101
- US-A- 5 024 141
- US-B1- 6 189 432

## Beschreibung

Die Erfindung betrifft eine Hebevorrichtung zum Heben von Gegenständen, insbesondere von Fahrzeugen, mit einer Haupthubeinheit und einer Zusatzhubeinheit, wobei zur Verminderung der notwendigen Mess- und Steuermittel für die gesamte Hebevorrichtung, die aus einer Haupthubeinheit und einer Zusatzhubeinheit bestehen kann, nur ein einzelnes Hydraulikaggregat mit entsprechenden Steuerelementen verwendet werden kann.

Es sind am Markt Hebegeräte bekannt, die über eine Haupthubeinheit und eine Zusatzhubeinheit verfügen. Solche Hubeinheiten können zum einen sogenannte Scherenhebebühnen sein wie beispielsweise in Fig. 1 dargestellt. Es sind jedoch auch Stempelhebebühnen bekannt, die über eine Haupthubeinheit und eine Zusatzhubeinheit verfügen, wie beispielsweise in der US 2007/0119658 A1 beschrieben.

DE 32 40 952 A1 beschreibt eine Hubvorrichtung für Kraftfahrzeuge mit zwei unabhängig voneinander angeordneten Scheren mit daraufliegenden Schienen. Die Synchronisation der beiden Scheren erfolgt über zwei gemeinsam angetriebene Pumpen. Zur Überwachung eines erzwungenen Ungleichlaufs ist zwischen den beiden Scheren ein federnd aufgehängtes Seil vorgesehen.

DE 32 40 952 A1 offenbart den Oberbegriff des Anspruchs 1.

US 5 024 141 A offenbart eine Hebevorrichtung mit einer Sensoranordnung, in dem der Synchronverlauf der Zylinder mit Impulsgeber und Sensoren gewährleistet wird, und die Hydraulikzylinder werden dabei einzeln angesteuert.

WO 95/11189 A1 offenbart eine Hebevorrichtung, wobei zwei Bypassventile vorgesehen sind, die durch eine Steuereinheit ansteuerbar sind. Die Sensoren messen eine Ausfahrlänge der Zylinder.

US 6 189 432 B1 offenbart eine Hebevorrichtung mit Sensoren, die eine Hubhöhe vermessen. Gleichlauf wird durch eine Steuereinheit, die eine Bypassventil ansteuert, gewährleistet.

Bei allen bisher bekannten Hebevorrichtungen wird das Haupthubwerk und das Zusatzhubwerk kaskadiert angetrieben, wobei sich eine Gesamthubhöhe ergibt, die größer ist als die Hubhöhen der einzelnen Hubwerke. Dabei wird zunächst das Haupthubwerk angehoben und anschließend das Zusatzhubwerk ausgefahren. Handelsübliche Hebebühnen weisen zwei Fahrschienen auf, die mit einem Fahrzeug befahrbar sind. Dabei wird für jede Fahrschiene beispielsweise jeweils eine Scherenhebebühne verwendet, um eine ausreichende Zugänglichkeit zum Fahrzeugboden zu gewährleisten. Zwischen den zwei Scherenhebebühnen sind keinerlei mechanische Verbindungselemente vorgesehen. Da diese Scherenhebebühnen unabhängig voneinander anhebbar sind, besteht daher die technische Notwendigkeit, die Hubhöhe der beiden Fahrschienen, (linke und rechte Fahrschiene) permanent auf ein gleiches Niveau zu bringen und zu halten.

Hierbei sind bisher unterschiedliche Lösungen am Markt bekannt. Eine Möglichkeit sind sog. Geber-/Nehmersysteme, wobei nur ein Zylinder von beispielsweise der linken Fahrzeughälfte vom Hydraulikaggregat mit Öl beaufschlagt wird. Das im Zylinderstangenraum verdrängte Öl wird mit dem Kolbenraum der rechten Fahrzeughälfte verbunden. Wenn nun das Kolbenvolumen der rechten Fahrzeughälfte und das Stangenvolumen der linken Fahrzeughälfte gleich groß sind, wird eine Zwangssynchronität der Hubwerke erreicht. Eine solche Technik wird bei Haupthubwerken und bei Zusatzhubwerken gleichermaßen angewendet.

Dabei stellt sich das Problem, dass ein verhältnismäßig großer Verkabelungs- und Verschlauchungsaufwand notwendig ist. Außerdem gestaltet sich die Elektronik der Hydraulikanlage sehr schwierig. Ferner müssen Mittel vorgesehen werden, damit kleine Leckagen an den Zylindern ausgeglichen werden können.

Darüber hinaus sind auch Techniken bekannt, die eine elektrohydraulische Gleichlaufsteuerung anwenden. Dabei werden die Wege der Haupthubeinheit und der Zusatzhubeinheit über elektrische Messeinheiten erfasst. Die Hebebühne wird über einen sog. Mengenteiler bzw. eine Druckwaage mit Öl versorgt, wobei der Mengenteiler für einen groben Gleichlauf der beiden Hebebühnenteile sorgt. Bei ungleicher Lastverteilung ergeben sich jedoch Höhendifferenzen, die ausgeglichen werden müssen. Dazu werden die von den elektronischen Gebern erzeugten Signale verglichen und entsprechende hydraulische Stellglieder zum Ausgleich der Hubhöhen angesteuert. Die hydraulischen Steuerelemente sind ebenso wie die elektrischen Messeinheiten jeweils für die Haupthub- und für die Zusatzhubeinheit erforderlich. Hierzu sind elektrische Messeinheiten an den beiden Haupthubeinheiten und den beiden Zusatzhubeinheiten erforderlich. Des Weiteren sind alle Regelungen ebenfalls doppelt auszuführen.

Hieraus ergibt sich der Nachteil, dass ein entsprechend hoher technischer Aufwand nötig ist und überdies die Installation einer solchen Hebebühne sich entsprechend aufwendig gestaltet.

Aufgabe der Erfindung ist es, eine Hebevorrichtung zum Heben von Gegenständen, insbesondere Fahrzeugen zu schaffen, die mit möglichst wenig Messmitteln und Steuermitteln auskommt.

Diese Aufgabe wird durch eine Vorrichtung und ein Verfahren mit den Merkmalen des Anspruchs 1 gelöst. Die abhängigen Patentansprüche betreffen vorteilhafte Weiterbildungen der Erfindung.

Die erfindungsgemäße Hebevorrichtung zum Heben von Gegenständen, insbesondere von Fahrzeugen weist zumindest zwei Haupthubeinheiten und zumindest zwei Zusatzhubeinheiten auf. Die Zusatzhubeinheit ist derart an der Haupthubeinheit angeordnet, dass mit der Zusatzhubeinheit eine Haupthubhöhe der Hebebühne auf eine Gesamthubhöhe verlängerbar ist. Ferner ist eine Steuereinheit vorgesehen, die dadurch gekennzeichnet ist, dass mit der Steuereinheit sowohl die Haupthubeinheit wie auch die Zusatzhubeinheit ansteuerbar ist. Darüber hinaus sind zumindest ein Hauptstellglied pro Haupthubeinheit und zumindest ein Zusatzstellglied pro Zusatzhubeinheit vorgesehen, wobei das Hauptstellglied und das Zusatzstellglied derart voneinander abhängig schaltbar sind, dass alternativ nur jeweils das Hauptstellglied oder das Zusatzstellglied in einen aktiven bzw. aktivierten Zustand überführbar ist. Durch Verwendung einer einzigen Steuereinheit für beide Hubeinheiten kann auf besonders einfach Weise der Verkabelungsaufwand reduziert werden und somit die Zugänglichkeit unterhalb eines zu hebenden Gegenstandes verbessert werden. Darüber hinaus ergibt sich auch der Vorteil, dass die Anzahl der Bauteile reduziert werden kann.

Weiterhin ist eine Messeinheit vorgesehen, mit der die Gesamthubhöhe, die sich aus der Summe der Haupthubhöhe der Haupthubeinheit und der Hubhöhe der Zusatzhubeinheit ergibt, gemeinsam erfassbar ist. Damit kann die Anzahl der verwendeten Bauteile weiter reduziert werden.

Die Steuereinheit ist eine hydraulische Regeleinheit, die einen Strom- bzw. Mengenteiler und zwei Bypassventile aufweist, wobei mit der Steuereinheit alternativ eine Gleichlaufsteuerung der Haupthubeinheiten oder der Zusatzhubeinheiten durchführbar ist.

Dabei kann die Steuereinheit eine Steuer- und/oder Regeleinheit sein und die Hauptstellglieder und Zusatzstellglieder können als Sitzventile ausgebildet sein.

Die Hubeinheiten können hydraulisch betätigt werden. Es kann sich bei den Hubeinheiten bzw. bei der Hebevorrichtung um Unterflurbühnen mit Stempeln, um Säulenhebebühnen, jeweils eventuell auch mit Teleskopbetätigung, und/oder um Schwenkhebebühnen handeln.

Weiterhin kann das Hauptstellglied in einen offenen bzw. aktiven Zustand, in dem die Haupthubeinheit ansteuerbar ist und in einen geschlossenen bzw. inaktiven Zustand, in dem die Haupthubeinheit nicht ansteuerbar ist, überführbar sein, und/oder das Zusatzstellglied in einen offenen bzw. aktiven Zustand, in dem die Zusatzhubeinheit ansteuerbar ist und in einen geschlossenen bzw. inaktiven Zustand, in dem die Zusatzhubeinheit nicht ansteuerbar ist, überführbar sein, wobei wenn das Hauptstellglied in einem offenen bzw. aktiven Zustand ist, das Zusatzstellglied nur in einen geschlossenen bzw. inaktiven Zustand überführbar ist, und/oder wenn das Zusatzstellglied in einem offenen bzw. aktiven Zustand ist, das Hauptstellglied nur in einen geschlossenen bzw. inaktiven Zustand überführbar ist. Damit kann sichergestellt werden, dass die einzelnen Hubeinheiten nicht gleichzeitig bedienbar sind und dadurch die Gefahr einer Fehlerfassung eines Gleichlaufs durch die Steuereinheit, obwohl die Hubeinheiten ungleiche Hubbewegungen durchführen ausgeschlossen ist.

Weiterhin kann wenn eine Hubdifferenz einen ersten Grenzwert überschreitet ein Bypassventil der jeweils höheren Haupthubeinheit und/oder Zusatzhubeinheit zeitlich begrenzt in einen geöffneten Zustand überführbar ist. Dadurch ergibt sich der Vorteil, dass geringfügige Hubdifferenzen zwischen den jeweiligen Hubeinheiten einer Fahrschiene bzgl. der anderen Fahrschiene ausgeglichen werden können, ohne dabei die Hubbewegung der Hebebühne zu unterbrechen.

Weiterhin kann wenn die Hubdifferenz einen zweiten Grenzwert überschreitet zusätzlich zum Öffnen des Bypassventils ein erstes Absperrventil in einen geschlossenen Zustand überführbar sein. Dadurch kann auf besonders einfache Weise eine Hubdifferenz zwischen den Hubeinheiten ausgeglichen werden, wobei dieser Ausgleich schneller erfolgt als wenn nur das Bypassventil der jeweils höheren Hubeinheit zeitlich begrenzt geöffnet wird.

Weiterhin kann wenn die Hubdifferenz einen zweiten Grenzwert überschreitet zusätzlich zum Öffnen des Bypassventils ein zweites Absperrventil in einen geschlossenen Zustand überführbar sein. Daraus ergibt sich der Vorteil, dass bei dem Auftreten einer Hubdifferenz sowohl mit der Haupthubeinheit wie auch mit der Zusatzhubeinheit diese Hubdifferenz ausgeglichen werden kann.

Weiterhin kann wenn die Hubdifferenz einen Maximalwert überschreitet die Hebevorrichtung stilllegbar sein, indem alle Absperrventile in einen geschlossenen Zustand überführbar sind und ein Pumpenaggregat außer Betrieb setzbar ist. Dies bietet den Vorteil, dass bei Auftreten von einer unzulässigen Hubdifferenz zwischen den Hebebühnen die Gesamtanlage abgeschaltet werden kann, wobei sichergestellt werden kann, dass ein Herabstürzen eines auf der Hubeinheit befindlichen Gegenstandes wie beispielsweise ein Fahrzeug verhindert werden kann.

Weiterhin kann die Hebevorrichtung dadurch gekennzeichnet sein, dass zumindest eine Messeinheit pro Hubelement vorgesehen ist, wobei das Hubelement eine Haupthubeinheit, die mit zumindest einer Zusatzhubeinheit in Verbindung steht umfassen kann, wobei mit der Messeinheit eine Gesamthubhöhe, die sich aus der Summe der Hubhöhe der Haupthubeinheit und der Hubhöhe der Zusatzhubeinheit ergibt, gemeinsam erfassbar sein kann. Daraus ergibt sich der Vorteil, dass die Anzahl der Bauteile weiter reduziert werden kann, da ausschließlich die Position der Zusatzhubeinheiten zueinander entscheidend ist für die sichere Auflage des zu hebenden Gegenstandes. Wenn die Zusatzhubeinheit nicht zum Einsatz kommt, sondern das Fahrzeug nur mit der Haupthubeinheit gehoben wird, so befindet sich die Zusatzhubeinheit jeweils auf der Haupthubeinheit und kann durch Messen des Abstandes von der Bodenfläche zu der Zusatzhubeinheit Auskunft über die Höhe der Haupthubeinheit geben. Somit ist es nicht mehr notwendig zusätzliche Sensoren an den Haupthubeinheiten vorzusehen.

Weiterhin kann die Hebevorrichtung dadurch gekennzeichnet sein, dass die Messeinheit durch eine berührungslose Messeinrichtung ausgebildet ist und dass die Hubhöhe zwischen einer Bodenfläche und der Zusatzhubeinheit erfasst wird, wodurch unmittelbar die Gesamthubhöhe der Hebebühne erfassbar ist.

Weiterhin kann die Hebevorrichtung dadurch gekennzeichnet sein, dass die Messeinheit durch einen Seilzugsensor gebildet wird, wobei der Seilzugsensor am Boden befestigt ist und ein Auszugsseil mit der Zusatzhubeinheit verbunden ist.

Weiterhin kann die Hebevorrichtung dadurch gekennzeichnet sein, dass die Messeinheit durch einen Seilzugsensor gebildet ist, wobei der Seilzugsensor an der Zusatzhubeinheit befestigt ist und das Auszugsseil mit dem Boden verbunden ist.

Ein erfindungsgemäßes Verfahren zur Steuerung einer erfindungsgemäßen Hebevorrichtung kann folgende Schritte aufweisen:
- Auswahl zumindest zweier zu steuernden Haupthubeinheiten oder Zusatzhubeinheiten,
- Steuerung einer Hub- und/oder Senkbewegung der ausgewählten Haupthubeinheiten oder Zusatzhubeinheiten, wobei wenn eine Hubdifferenz zwischen den Haupthubeinheit oder den Zusatzhubeinheiten einen ersten Grenzwert überschreitet, ein Bypassventil der jeweils höheren Haupthubeinheit oder Zusatzhubeinheit zeitlich begrenzt geöffnet werden kann.

Weiterhin kann wenn die Hubdifferenz einen zweiten Grenzwert überschreitet zusätzlich zum Öffnen des Bypassventils ein erstes Absperrventil geschlossen werden.

Weiterhin kann wenn die Hubdifferenz einen zweiten Grenzwertes überschreitet zusätzlich zum Öffnen des Bypassventils ein zweites Absperrventil geschlossen werden.

Weiterhin kann Hebevorrichtung stillgelegt werden, wenn die Hubdifferenz einen Maximalwert überschreitet, indem alle Absperrventile geschlossen werden und ein Pumpenaggregat außer Betrieb gesetzt wird.

Im Folgenden wird die Erfindung beispielhaft anhand von schematischen Zeichnungen näher erläutert. Es zeigen:
- Figur 1A: eine Seitenansicht einer Hebevorrichtung,
- Figur 1B: eine Draufsicht auf eine Hebevorrichtung,
- Figur 2: einen Hydraulikplan der Hebevorrichtung, und
- Figur 3: eine weitere Ansicht der Hebevorrichtung.

In der Fig. 1A/1B ist eine Hebevorrichtung gezeigt mit jeweils einer Haupthubeinheit 22, 23 die als Scherenhebebühne ausgebildet ist. Die Haupthubeinheiten 22, 23 weisen eine Basis 110 auf, die mit einer Bodenfläche 130, beispielsweise einer Werkstatthalle, in Verbindung stehen. Die Haupthubeinheiten 22, 23 weisen weiterhin jeweils eine Fahrschiene 202 und ein Hubelement 14, 15 auf, wobei mit den Hubelementen 14, 15,die in Form von Hydraulikzylindern ausgebildet sind, über den Scherenmechanismus die jeweilige Fahrschiene 202 im Wesentlichen senkrecht zu der Bodenfläche 130 bewegt werden kann. Wie in der Figur 1B dargestellt, sind 2 Fahrschienen 202 vorgesehen und dementsprechend jeweils für jede Fahrschiene ein Haupthubelement 14, 15. Dasselbe gilt für die beiden Träger 201, für die jeweils ein Zusatzhubelement 16, 17 (siehe auch Fig. 2) vorgesehen ist.

Auf jeder Fahrschiene 202 kann jeweils eine Zusatzhubeinheit 24, 25 vorgesehen sein, ebenfalls in Form einer Scherenhebebühne. Die Zusatzhubeinheiten 24, 25 können jeweils einen Träger 201 aufweisen, der im Wesentlichen parallel zur Fahrschiene 202 angeordnet ist. Der Träger 201 kann eine Hubbewegung, im Wesentlichen senkrecht zu der Bodenfläche 130 durchführen. Die Hubbewegung des Trägers 201 wird durch ein jeweiliges Hubelement 16, 17 in Form eines Hydraulikzylinders bewerkstelligt. Der Träger 201 kann mit einem Unterboden eines Fahrzeuges (nicht dargestellt) in Kontakt gebracht werden, um das Fahrzeug auf beispielsweise eine Gesamthubhöhe hg anzuheben.

Bei weiteren nicht dargestellten Ausführungsformen der Erfindung können die Hubelemente 14, 15, 16, 17 als Hydraulikzylinder, Stempel, Säulen und/oder als Spindel ausgeführt sein.

Weiterhin sind schematische Messeinheiten dargestellt, die zumindest eine Sendeeinheit 28 und/oder zumindest eine Empfangseinheit 30 umfassen. Es ist für jede Seite der Hebevorrichtung jeweils eine Sende- und Empfangseinheit 28, 30 vorgesehen. Dabei kann am Werkstatthallenboden 130 die Sendeeinheit 28 angebracht sein, die Signale berührungslos beispielsweise in Form eines Laserstrahls und/oder Infrarotsignals an eine Empfangseinheit 30 sendet, die jeweils an einer Unterseite des Trägers 201 der Zusatzhubeinheit 24, 25 angebracht ist. Dadurch ergibt sich eine Messstrecke 27. Die Messeinheiten 28, 30 zum Erfassen der Hubhöhe können jedoch auch als Ultraschallsensor oder als Seilzug ausgebildet sein. An dieser Stelle sei ausdrücklich erwähnt, dass die Anordnungen der Sendeeinheit 28 und Empfangseinheit 30 auch vertauscht werden können, das heißt, dass die Empfangseinheit 30 an der Bodenfläche 130 bzw. an einem nicht bewegten Teil angeordnet werden kann und die Sendeeinheit 28 an dem Träger 201 bzw. einem bewegten Teil angeordnet werden kann.

Eine Steuereinheit 200 (siehe Fig. 2) steht mit den Hubelementen 14, 15 der Haupthubeinheiten 22, 23 und den Hubelementen 16, 17 der Zusatzhubeinheiten 24, 25 in Verbindung und kann die Hubelemente 16, 17 derart ansteuern, dass die Fahrschienen 202 der Haupthubeinheiten 22, 23 eine Haupthubhöhe hₕ und die Träger 201 der Zusatzhubeinheiten 24, 25 eine Gesamthubhöhe hg anfahren. Weiterhin steht die Steuereinheit 200 mit der bzw. den Sendeeinheiten 28 in Verbindung, wobei die Sendeeinheit 28 an die Steuereinheit 200 Signaldaten bezüglich der tatsächlichen Ist-Höhe der Haupthubeinheiten 22, 23 sowie der Zusatzhubeinheiten 24, 25 übermittelt. Die Steuereinheit 200 erfasst somit permanent die Ist-Haupthubhöhe hₕ-ist und die Ist-Gesamthubhöhe hg-ist und führt permanent einen Vergleich mit der Soll-Haupthubhöhe hₕ-soll und der Soll-Gesamthubhöhe hg-soll durch. Damit steuert bzw. regelt die Steuereinheit 200 die aktuelle Höhe der Haupthubeinheiten 22, 23 sowie der Zusatzhubeinheiten 24, 25 und steuert die Hubeinheiten 22, 23, 24 und 25 derart ein, dass die Soll-Position der jeweiligen Hubeinheit 22, 23, 24 und 25 erreicht wird.

In der Figur 1B sind die Fahrschienen 202 dargestellt. Die Fahrschienen 202 stehen dabei mit den Haupthubeinheiten 22, 23 in Verbindung. Ferner sind die Trageelemente 201 abgebildet, die mit den Zusatzhubeinheiten 24, 25 in Verbindung stehen. Nachdem ein Fahrzeug auf die Fahrschienen 202 aufgefahren ist, kann dieses mit den Tragelementen 201 angehoben werden, und damit auf die Gesamthubhöhe angehoben werden. In einer derartigen Position stehen die Räder des Fahrzeuges frei in der Luft.

In der Figur 2 ist ein hydraulischer Schaltplan der Hebevorrichtung abgebildet. Dabei wird für die gesamte Hebevorrichtung lediglich ein Hydraulikaggregat mit entsprechenden Steuerelementen verwendet.

Der von einer Hydraulikpumpe 1 erzeugte Ölstrom wird über den Mengenteiler 2 annähernd gleichmäßig an die Hubeinheiten 22, 23, 24 und/oder 25 verteilt.

Ein Rückschlagventil 3 sorgt dafür, dass bei stehendem Antriebsmotor 4 das Hydrauliköl nicht rückwärts über die Pumpe 1 und den Filter 5 in den Tank 6 fließen kann. Ferner ist ein Druckbegrenzerventil (DBV) 7 vorgesehen, um die Hubeinheiten sowie die gesamte Hydraulikanlage vor Überlast zu schützen. Wird durch die Messeinheiten eine unterschiedliche Hubhöhe festgestellt, so wird über eine Steuereinheit 200 eines der beiden Bypassventile 8, 9 geöffnet und ein Teil des Ölvolumenstroms in den Tank 6 zurückgeleitet. Dabei kann die Ausgleichsgeschwindigkeit über Drosselventile 10, 11 eingestellt werden. Zum Absenken der Hebebühne wird das Pumpaggregat 41 abgeschaltet und das Senkventil 12 geöffnet. Die Senkgeschwindigkeit wird über ein weiteres Drosselventil 13 reguliert. Wird beim Senkvorgang eine unterschiedliche Hubhöhe detektiert, so werden die Bypassventile 8, 9 geöffnet und auf der Seite der Hubeinheit mit einer größeren Höhe eine zusätzliche Ölmenge abgelassen.

Bei einer weiteren zweckmäßigen Ausgestaltung der Erfindung wird das Hydraulikaggregat, (Steuer- und/oder Regeleinheit) 200 zum Ansteuern der Hubelemente 14, 15 verwendet. Wenn die Haupthubeinheit 22, 23 gehoben oder gesenkt werden soll, sind die beiden Sitzventile 18, 19 geöffnet.

Sollen dagegen die Zusatzhubeinheiten 24, 25 verfahren werden, so sind die Sitzventile 20, 21 geöffnet und die Zylinder 16, 17 werden mit der Regeleinheit 200 verbunden. Die Regelventile 8, 9 sowie der Mengenteiler 2 sind für die Haupthubeinheiten 22, 23 sowie für die Zusatzhubeinheiten 24, 25 gleichermaßen zuständig.

Die elektrischen Messeinheiten 28, 30 können beispielsweise als Ultraschallmesseinrichtung und/oder Seilzugeber ausgestaltet sein. Dabei werden sie so angeordnet, dass nicht nur die Hubhöhe der Haupthubeinheit 22, 23 oder Zusatzhubeinheit 24, 25 gemessen wird, sondern die Summe der Höhen einer Haupthubeinheit 22, 23 mit daran angeordneter Zusatzhubeinheit 24, 25. In der Steuereinheit 200 werden Zählwerke für die Hubhöhen der Haupt- und Zusatzhubeinheit voneinander getrennt, indem entsprechend der Ventilstellung der Hauptstellglieder 18, 19 und der Zusatzstellglieder 20, 21 die Hubhöhenänderung der jeweiligen Hubeinheit zugeordnet wird.

Ferner sind Bedienelemente (nicht dargestellt) vorgesehen zum Bedienen der Hebevorrichtung. Dabei sind für die Haupthubeinheiten 22, 23 und für die Zusatzhubeinheiten 24, 25 jeweils ein Bedienelement zum Anheben und ein weiteres Bedienelement zum Absenken der jeweiligen Hubeinheit 22, 23, 24, 25 vorgesehen. Durch Betätigen des jeweiligen Hub- oder Absenk-Bedienelementes der Haupthubeinheit 22, 23 werden gleichzeitig zwei im Wesentlichen parallele Haupthubeinheiten 22, 23 simultan zu einer Hebe oder Senkbewegung veranlasst. Ebenso werden durch Betätigung der jeweiligen Hub- oder Absenk-Bedienelemente für die Zusatzhubeinheit 24, 25 zwei im Wesentlichen parallele Zusatzhubeinheiten 24, 25 zu einer Hebe- oder Senkbewegung veranlasst. Wenn die Steuereinheit 200 zur Steuerung einer Haupthubeinheit 22, 23 aufgeschaltet ist und ein Bedienelement zum Bedienen der Zusatzhubeinheit 24, 25 betätigt wird, findet eine Umschaltung der Steuereinheit 200 auf die Zusatzhubeinheit 24, 25 statt. Eine analoge Umschaltung findet statt, wenn zuletzt eine Zusatzhubeinheit 24, 25 mit der Steuereinheit 200 gesteuert wurde und ein Bedienelement der Haupthubeinheit 22, 23 betätigt wird.

Die Steuereinheit 200 kann mit einer Eingabeeinheit 60 in Verbindung stehen, die in der Figur 3 beispielhaft und nicht einschränkend als eine Tastatur dargestellt ist, über die ein Bediener die oben erwähnten Soll-Positionen der Haupthubeinheit 22, 23 sowie der Zusatzhubeinheit 24, 25 eingeben kann.

Die Steuereinheit 200 steht weiterhin mit einer Anzeigeeinheit 70 in Verbindung, welche Daten bezüglich der Soll-Hubhöhenwerte der Haupthubhöhe sowie der Gesamthubhöhe anzeigen kann, sowie Daten der Ist-Höhen der Haupthubeinheit 22, 23 sowie der Zusatzhubeinheit 24, 25 ausgeben kann.

In einer nicht dargestellten weiteren Ausführungsform können die Haupthubeinheit 22, 23 sowie die Zusatzhubeinheit 24, 25 jeweils als Säulenhebebühnen oder Stempelhebebühnen und/oder aus einer Kombination aus Säulenhebebühnen, Stempelhebebühnen und/oder Scherenhebebühnen ausgeführt sein.

## Patentansprüche

1. Hebevorrichtung zum Heben von Gegenständen, insbesondere von Fahrzeugen, mit
- zumindest zwei Haupthubeinheiten (22, 23),
- zumindest zwei Zusatzhubeinheiten (24, 25),
wobei zumindest jeweils eine Zusatzhubeinheit (24, 25) derart an jeweils einer Haupthubeinheit (22, 23) angeordnet ist, dass mit der Zusatzhubeinheit (24, 25) eine Haupthubhöhe (hₕ) der Hebebühne auf eine Gesamthubhöhe (h_{g}) verlängerbar ist,
- mit einer Steuereinheit (200), mit der sowohl die Haupthubeinheiten (22, 23) wie auch die Zusatzhubeinheiten (24, 25) ansteuerbar sind,
- wobei jede Haupthubeinheit (22, 23) ein Haupstellglied (18, 19) aufweist und jede Zusatzhubeinheit (24, 25) ein Zusatzstellglied (20, 21) aufweist,
wobei die Hauptstellglieder (18, 19) und die Zusatzstellglieder (20, 21) derart voneinander abhängig schaltbar sind, dass alternativ nur jeweils die Hauptstellglieder (18, 19) oder die Zusatzstellglieder (20, 21) in einen aktiven Zustand überführbar sind, und
- Messeinheiten (28, 30) zum Erfassen von Hubhöhen an jeder Seite der Hebevorrichtung vorgesehen sind,
**dadurch gekennzeichnet, dass** die Steuereinheit (200) einen Strom- bzw. Mengenteiler (2) und zwei Bypassventile (8, 9) aufweist, wobei die Bypassventile (8, 9) so angeordnet sind, dass durch das Öffnen eines Bypassventils (8, 9) mittels der Steuereinheit (200) ein Teil eines Ölvolumens von einer Verbindungsleitung zwischen dem Strom- bzw. Mengenteiler (2) und den Stellgliedern (18-21) zurück in einen Öltank (6) leitbar ist, wenn die Messeinheiten (28, 30) eine unterschiedliche Hubhöhe feststellen,
und dass mit der Steuereinheit (200) alternativ eine Gleichlaufsteuerung der Haupthubeinheiten (22, 23) oder der Zusatzhubeinheiten (24, 25) durchführbar ist.

2. Hebevorrichtung nach Anspruch 1, **dadurch gekennzeichnet,**
**dass** zumindest zwei Messeinheiten (28, 30) vorgesehen und mit denen die Gesamthubhöhe (h_{g}), die sich aus der Summe der Haupthubhöhe (hₕ) einer Haupthubeinheit (22, 23) und der Hubhöhe der zugehörigen Zusatzhubeinheit (24, 25) ergibt, gemeinsam erfassbar ist.

3. Hebevorrichtung nach Anspruch 1 oder 2, **dadurch gekennzeichnet, dass** das Hauptstellglied (18, 19) und/oder das Zusatzstellglied (20, 21) ein hydraulisches und/oder elektrisches Stellglied ist, wobei die jeweilig zugehörige Hubeinheit (22-25) hydraulisch bzw. elektrisch betätigbar ist.

4. Hebevorrichtung nach zumindest einem der Ansprüche 1 bis 3, wobei
das Hauptstellglied (18, 19) in einen offenen Zustand, in dem die zugehörige Haupthubeinheit (22, 23) ansteuerbar ist und in einen geschlossenen Zustand, in dem die zugehörige Haupthubeinheit (22, 23) nicht ansteuerbar ist, überführbar ist, und dass
das Zusatzstellglied (20, 21) in einen offenen Zustand, in dem die zugehörige Zusatzhubeinheit (24, 25) ansteuerbar ist und in einen geschlossenen Zustand, in dem die zugehörige Zusatzhubeinheit (24, 25) nicht ansteuerbar ist, überführbar ist, wobei
wenn das Hauptstellglied (18, 19) in einen offenen Zustand überführbar ist, das Zusatzstellglied (20, 21) nur in einen geschlossenen Zustand überführbar ist, und
wenn das Zusatzstellglied (20, 21) in einen offenen Zustand überführbar ist, das Hauptstellglied (18, 19) nur in einen geschlossenen Zustand überführbar ist.

5. Hebevorrichtung nach zumindest einem der Ansprüche 1 bis 4, **dadurch gekennzeichnet, dass** wenn eine Hubdifferenz einen ersten Grenzwert überschreitet ein Bypassventil (8, 9) der jeweils höheren Haupthubeinheit (22, 23) und/oder Zusatzhubeinheit (24, 25) zeitlich begrenzt in einen geöffneten Zustand überführbar ist.

6. Hebevorrichtung nach zumindest einem der Ansprüche 1 bis 5, **dadurch gekennzeichnet, dass** wenn die Hubdifferenz einen zweiten Grenzwert überschreitet zusätzlich zum Öffnen des Bypassventils (8, 9).das Hauptstellglied (18, 19) in einen geschlossenen Zustand überführbar ist.

7. Hebevorrichtung nach zumindest einem der Ansprüche 1 bis 6, **dadurch gekennzeichnet, dass** wenn die Hubdifferenz einen zweiten Grenzwert überschreitet zusätzlich zum Öffnen des Bypassventils (8, 9) das Zustellglied (20, 21) in einen geschlossenen Zustand überführbar ist.

8. Hebevorrichtung nach zumindest einem der Ansprüche 1 bis 7, **dadurch gekennzeichnet, dass** wenn die Hubdifferenz einen Maximalwert überschreitet die Hebevorrichtung stilllegbar ist, indem das Haupt- und Zustellglied (18, 19, 20, 21) in einen geschlossenen Zustand überführbar sind und ein Pumpenaggregat (41) außer Betrieb setzbar ist.

9. Hebevorrichtung nach zumindest einem der Ansprüche 1 bis 8, **dadurch gekennzeichnet, dass** zumindest eine Messeinheit (28, 30) pro Hubelement vorgesehen ist, wobei
das Hubelement zumindest eine Haupthubeinheit (22, 23), die mit zumindest einer Zusatzhubeinheit (24, 25) in Verbindung steht, umfasst, wobei
mit der Messeinheit (28, 30) eine Gesamthubhöhe (h_{g}), die sich aus der Summe der Haupthubhöhe (hₕ) der Haupthubeinheit (22, 23) und der Hubhöhe der Zusatzhubeinheit (24, 25) ergibt, gemeinsam erfassbar ist.

10. Hebevorrichtung nach zumindest einem der Ansprüche 1 bis 9, **dadurch gekennzeichnet, dass** die Messeinheit (28, 30) durch einen Seilzugsensor gebildet ist, wobei
der Seilzugsensor am Boden befestigt ist, und ein Auszugsseil mit der Zusatzhubeinheit (24, 25) verbunden ist und/oder der Seilzugsensor an der Zusatzhubeinheit (24, 25) befestigt ist und das Auszugsseil mit dem Boden verbunden ist.

11. Verfahren zur Steuerung einer Hebevorrichtung nach mindestens einem der Ansprüche 1 bis 10, mit folgenden Schritten:
- Auswahl zumindest zweier zu steuernden Haupthubeinheiten (22, 23) oder Zusatzhubeinheiten (24, 25),
- Steuerung einer Hub- und/oder Senkbewegung der ausgewählten Haupthubeinheiten (22, 23) oder Zusatzhubeinheiten (24, 25),
wobei wenn eine Hubdifferenz zwischen den Haupthubeinheiten (22, 23) oder den Zusatzhubeinheiten (24, 25) einen ersten Grenzwert überschreitet, ein Bypassventil (8, 9) der jeweils höheren Haupthubeinheit (22, 23) oder Zusatzhubeinheit (24, 25) zeitlich begrenzt über eine Steuereinheit (200) geöffnet werden kann und ein Teil eines Ölvolumens dadurch zurück in einen Öltank (6) leitbar ist.

## Claims

1. A lifting device for lifting objects, in particular motor vehicles, comprising:
- at least two main lifting units (22, 23),
- at least two additional lifting units (24, 25),
wherein at least one respective additional unit (24, 25) is disposed on one respective main lifting unit (22, 23) in such a way that by using the additional lifting unit (24, 25) a main lifting height (hₕ) of the lifting platform may be extended to a total lifting height (h_{g}),
- and comprising a control unit (200) by which both the main lifting units (22, 23) and the additional lifting units (24, 25) can be driven,
- wherein each main control unit (22, 23) has one main control element (18, 19) and each additional lifting unit (24, 25) has one additional control element (20, 21),
the main control elements (18, 19) and the additional control elements (20, 21) being switchable in dependence upon each other in such a manner that alternatively only the main control elements (18, 19) or the additional control elements (20, 21) may respectively be transferred into an active state, and
- measuring units (28, 30) for detecting lifting heights on each side of the lifting device are provided,
**characterized in that** the control unit (200) has a flow distributor or divider (2) and two by-pass valves (8, 9), the by-pass valves (8, 9) being arranged such that by opening one by-pass valve (8, 9) by means of the control unit (200) a part of an oil volume may be discharged back into an oil reservoir (6) from a connecting line between the flow distributor or divider (2) and the control elements (18-21) when the measuring units (28, 30) detect a difference in the lifting height,
and that a synchronization control of the main lifting units (22, 23) or the additional lifting units (24, 25) may alternatively be performed by means of the control unit (200).

2. The lifting device according to claim 1, **characterized in that**
at least two measuring units (28, 30) are provided by means of which the total lifting height (h_{g}) resulting from the sum of the main lifting height (hₕ) of a main lifting unit (22, 23) and the lifting height of the associated lifting unit (24, 25) is jointly determinable.

3. The lifting device according to claim 1 or 2, **characterized In that** the main control element (18, 19) and/or the additional control element (20, 21) is a hydraulic and/or electrical actuator, the respective associated lifting unit (22-25) being operable hydraulically or electrically.

4. The lifting device according to at least one of claims 1 to 3, wherein
the main control element (18, 19) is transferable into an open state, in which the associated main lifting unit (22, 23) can be driven, and into a closed state in which the associated main lifting unit (22, 23) cannot be driven, and that
the additional control element (20, 21) is transferable into an open state in which the associated additional lifting unit (24, 25) can be driven, and into a closed state in which the associated additional lifting unit (24, 25) cannot be driven, wherein,
when the main control element (18, 19) is transferable into an open state, the additional control element (20, 21) is only transferable into a closed state, and
when the additional control element (20, 21) is transferable into an open state, the main control element (18, 19) is only transferable into a closed state.

5. The lifting device according to at least one of claims 1 to 4, **characterized in that** if a lifting difference exceeds a first limiting value, a by-pass valve (8, 9) of the respective higher main lifting unit (22, 23) and/or additional lifting unit (24, 25) is transferable into an opened state for a limited time.

6. The lifting device according to at least one of claims 1 to 5, **characterized in that** if the lifting difference exceeds second limiting value, the main control element (18, 19) is transferable into a closed state in addition to opening the by-pass valve (8, 9).

7. The lifting device according to at least one of claims 1 to 6, **characterized in that** if the lifting difference exceeds a second limiting value, the additional control element (20, 21) is transferable into a closed state in addition to opening the by-pass valve (8, 9).

8. The lifting device according to at least one of claims 1 to 7, **characterized in that** if the lifting difference exceeds a maximum value, the lifting unit may be shut down **in that** the main and additional control elements (18, 19, 20, 21) are transferable into a closed state and a pumping set (41) may be put out of operation.

9. The lifting device according to at least one of claims 1 to 8, **characterized in that** at least one measuring unit (28, 30) per lifting member is provided, wherein
the lifting member comprises at least one main lifting unit (22, 23) connected to at least one additional lifting unit (24, 25),
a total lifting height (h_{g}) resulting from the sum of the main lifting height (hₕ) of the main lifting unit (22, 23) and the lifting height of the additional lifting unit (24, 25) being jointly determinable by means of the measuring unit (28, 30).

10. The lifting device according to at least one of claims 1 to 9, **characterized in that** the measuring unit (28, 30) consists of a cable pull sensor, wherein
the cable pull sensor is fixed to the floor, and a pull-out cable is connected to the additional lifting unit (24, 25), and/or the cable pull sensor is fixed to the additional lifting unit (24, 25) and the pull-out cable is connected to the floor.

11. A method for controlling a lifting device according to at least one of claims 1 to 10, comprising the following steps:
- selecting at least two main lifting units (22, 23) or additional lifting units (24, 25) to be controlled,
- controlling a lifting and/or lowering movement of the selected main lifting units (22, 23) or additional lifting units (24, 25),
wherein, if a lifting difference between the main lifting units (22, 23) or the additional lifting units (24, 25) exceeds a first limiting value, a by-pass valve (8, 9) of the respective higher main lifting unit (22, 23) or additional lifting unit (24, 25) may be opened for a limited time via a control unit (200) and thereby a part of an oil volume may be discharged back into an oil reservoir (6).

## Revendications

1. Dispositif de levage destiné à soulever des objets, en particulier des véhicules, comportant
- au moins deux unités de levage principales (22, 23),
- au moins deux unités de levage supplémentaires (24, 25),
au moins une unité de levage supplémentaire (24, 25) respective étant agencée sur une unité de levage principale (22, 23) de telle sorte qu'au moyen de l'unité de levage supplémentaire (24, 25), une hauteur de levage principale (hₕ) de la plateforme élévatrice est susceptible d'être prolongée à une hauteur de levage totale (h_{g}),
- comportant une unité de commande (200) susceptible de piloter aussi bien les unités de levage principales (22, 23) que les unités de levage supplémentaires (24, 25),
- chaque unité de levage principale (22, 23) comprenant un actionneur principal (18, 19), et chaque unité de levage supplémentaire (24, 25) comprenant un actionneur supplémentaire (20, 21),
les actionneurs principaux (18, 19) et les actionneurs supplémentaires (20, 21) pouvant être connectés les uns en fonction des autres de telle sorte qu'en variante soit les actionneurs principaux (18, 19) seuls soit les actionneurs supplémentaires (20, 21) seuls sont transférables à un état actif, et
- des unités de mesure (28, 30) destinées à détecter des hauteurs de levage étant prévues de chaque côté du dispositif de levage,
**caractérisé en ce que** l'unité de commande (200) comprend un diviseur de courant ou de débit (2) et deux soupapes de dérivation (8, 9), les soupapes de dérivation (8, 9) étant agencées de telle sorte qu'en ouvrant une soupape de dérivation (8, 9) au moyen de l'unité de commande (200), une partie d'un volume d'huile est susceptible de retourner depuis une conduite de liaison entre le diviseur de courant ou de débit (23) et les actionneurs (18 - 21) jusque dans un réservoir à huile (6) lorsque les unités de mesure (28, 30) constatent une différence dans la hauteur de levage,
et **en ce que** l'unité de commande (200) est capable de mettre en oeuvre une synchronisation en variante soit des unités de levage principales (22, 23) soit des unités de levage supplémentaires (24, 25).

2. Dispositif de levage selon la revendication 1, **caractérisé en ce qu'**il est prévu au moins deux unités de mesure (28, 30) permettant de détecter conjointement la hauteur de levage totale (h_{g}) qui résulte de la somme de la hauteur de levage principale (hₕ) d'une unité de levage principale (22, 23) et de la hauteur de levage de l'unité de levage supplémentaire (24, 25) associée.

3. Dispositif de levage selon la revendication 1 ou 2, **caractérisé en ce que** l'actionneur principal (18, 19) et/ou l'actionneur supplémentaire (20, 21) est un actionneur hydraulique et/ou électrique, l'unité de levage (22 - 25) respective associée étant actionnable par voie hydraulique ou électrique.

4. Dispositif de levage selon l'une au moins des revendications 1 à 3, dans lequel
l'actionneur principal (18, 19) peut être transféré à un état ouvert dans lequel l'unité de levage principale (22, 23) est pilotable, et dans un état fermé dans lequel l'unité de levage principale (22, 23) associée n'est pas pilotable, et
l'actionneur supplémentaire (20, 21) peut être transféré à un état ouvert dans lequel l'unité de levage supplémentaire (24, 25) associée est pilotable, et dans un état fermé dans lequel l'unité de levage supplémentaire (24, 25) associée n'est pas pilotable, et
lorsque l'actionneur principal (18, 19) peut être transféré à un état ouvert, l'actionneur supplémentaire (20, 21) ne peut être transféré qu'à un état fermé, et
lorsque l'actionneur supplémentaire (20, 21) peut être transféré à un état ouvert, l'actionneur principal (18, 19) ne peut être transféré qu'à un état fermé.

5. Dispositif de levage selon l'une au moins des revendications 1 à 4, **caractérisé en ce que** lorsqu'une différence de levage dépasse une première valeur limite, une soupape de dérivation (8, 9) de l'unité de levage principale (22, 23) et/ou de l'unité de levage supplémentaire (24, 25), respectivement la plus haute, peut être transférée à un état ouvert pour une période temporelle limitée.

6. Dispositif de levage selon l'une au moins des revendications 1 à 5, **caractérisé en ce que** lorsque la différence de levage dépasse une seconde valeur limite, en supplément à l'ouverture de la soupape de dérivation (8, 9), l'actionneur principal (18, 19) peut être transféré à un état fermé.

7. Dispositif de levage selon l'une au moins des revendications 1 à 6, **caractérisé en ce que** lorsque la différence de levage dépasse une seconde valeur limite, en supplément à l'ouverture de la soupape de dérivation (8, 9), l'actionneur supplémentaire (20, 21) peut être transféré à un état fermé.

8. Dispositif de levage selon l'une au moins des revendications 1 à 7, **caractérisé en ce que** lorsque la différence de levage dépasse une valeur maximale, le dispositif de levage est susceptible d'être mis à l'arrêt par transfert des actionneurs principal et supplémentaire (18, 19, 20, 21) à un état fermé et par mise hors service d'un groupe de pompe (41).

9. Dispositif de levage selon l'une au moins des revendications 1 à 8, **caractérisé en ce qu'**il est prévu au moins une unité de mesure (28, 30) par élément élévateur,
l'élément élévateur comprenant au moins une unité de levage principale (22, 23) qui est en liaison avec au moins une unité de levage supplémentaire (24, 25),
l'unité de mesure (28, 30) permettant de détecteur conjointement une hauteur de levage totale (h_{g}) qui résulte de la somme de la hauteur de levage principale (hₕ) d'une unité de levage principale (22, 23) et de la hauteur de levage de l'unité de levage supplémentaire (24, 25).

10. Dispositif de levage selon l'une au moins des revendications 1 à 9, **caractérisé en ce que** l'unité de mesure (28, 30) est formée par un capteur à câble Bowden,
le capteur à câble Bowden étant fixé au sol, et un câble d'extraction étant relié à l'unité de levage supplémentaire (24, 25), et/ou le capteur à câble Bowden étant fixé sur l'unité de levage supplémentaire (24, 25) et le câble d'extraction étant relié au sol.

11. Procédé de commande d'un dispositif de levage selon l'une au moins des revendications 1 à 10, comprenant les étapes suivantes :
- on choisit au moins deux unités de levage principales (22, 23) ou unités de levage supplémentaires (24, 25) à commander,
- on commande un mouvement de levage et/ou d'abaissement des unités de levage principales (22, 23) ou des unités de levage supplémentaires (24, 25) choisies,
et lorsqu'une différence de levage entre les unités de levage principales (22, 23) ou les unités de levage supplémentaires (24, 25) dépasse une première valeur limite, une soupape de dérivation (8, 9) de l'unité de levage principale (22, 23) et/ou de l'unité de levage supplémentaire (24, 25), respectivement la plus haute, est susceptible d'être ouverte pour une période temporelle limitée via une unité de commande (200), et une partie du volume d'huile peut ainsi retourner dans un réservoir à huile (6).
